# EUROPÄISCHE PATENTSCHRIFT

(11) **EP 2 208 688 B1**
(45) Veröffentlichungstag und Bekanntmachung des Hinweises auf die Patenterteilung: **02.11.2011**
(21) Anmeldenummer: 09000382.3
(22) Anmeldetag: 14.01.2009
(51) Int. Cl.: B65D 81/113, B65D 85/64, B65D 5/50

(54) **Verpackung für eine Spüle**
Packaging for a sink
Emballage pour un évier

(43) Veröffentlichungstag der Anmeldung: 21.07.2010
(73) Patentinhaber: BLANCO GmbH + Co KG, 75038 Oberderdingen (DE)
(72) Erfinder: Kühnle, Andreas, 71254 Ditzingen-Hirschlanden (DE); Kocsis, Tibor, 75015 Bretten (DE)
(74) Vertreter: Hörner, Andreas

(56) Entgegenhaltungen:
- EP-A- 1 188 685
- EP-A- 1 600 403
- EP-A- 1 806 298
- US-A- 4 840 277
- US-A1- 2005 155 890

## Beschreibung

Die vorliegende Erfindung betrifft eine Verpackung für eine Spüle, wobei die Verpackung mindestens einen Stützkörper umfasst, der seinerseits einen Aufnahmekanal für einen Randbereich der Spüle umfasst.

Eine solche Spülenverpackung ist aus der EP 1 600 403 A1 bekannt.

Diese bekannte Spülenverpackung weist zwei Stützkörper auf, deren Aufnahmekanäle sich über die gesamte Länge der verpackten Spüle erstrecken. Mit einer solchen Spülenverpackung können nur solche Spülen verpackt werden, welche dieselbe Gesamtlänge (L) aufweisen.

Werden hingegen zur Abstützung einer Langseite der Spüle mehrere Stützkörper verwendet, welche in der Längsrichtung der Spüle voneinander beabstandet sind, so können zwar unterschiedlich lange Spülen mit denselben Stützkörpern verpackt werden, doch kann dann insbesondere bei relativ langen Spülen ein relativ breiter Spalt zwischen diesen in der Längsrichtung der Spüle aufeinanderfolgenden Stützkörpern entstehen, was die Abstützung der Spüle durch die Stützkörper verschlechtert.

Die EP-A-1 600 403 offenbart eine Verpackung für eine Spüle gemäß dem Oberbegriff von Anspruch 1.

Der vorliegenden Erfindung liegt die Aufgabe zugrunde, eine Verpackung für eine Spüle der eingangs genannten Art zu schaffen, welche an Spülen unterschiedlicher Länge anpassbar ist und auch bei relativ langen Spülen eine gute Abstützung und Dämpfungswirkung im mittleren Bereich der Langseiten der Spüle ermöglicht.

Diese Aufgabe wird durch eine Verpackung für eine Spüle nach Anspruch 1 gelöst.

Hierdurch ist es möglich, die Spülenverpackung für eine relativ lange Spüle einzusetzen, indem der Basiskörper und der Zusatzkörper zu einem verlängerten Stützkörper verbunden werden, und die Spülenverpackung für eine relativ kurze Spüle einzusetzen, indem der Zusatzkörper weggelassen wird und der Stützkörper nur durch den Basiskörper gebildet wird.

Durch die optionale Anbringung des Zusatzkörpers an dem Basiskörper kann die Bruchhäufigkeit bei langen Spülen besonders wirksam reduziert werden.

Dabei ist die erfindungsgemäße Spülenverpackung besonders flexibel und insbesondere für relativ lange Spülen und für relativ kurze Spülen einsetzbar.

Dabei weisen der Basiskörper und der Zusatzkörper jeweils einen Aufnahmekanal für einen Randabschnitt der Spüle auf.

Die verpackte Spüle wird besonders gut gegen Stoßbeanspruchungen geschützt, wenn der Basiskörper und/oder der Zusatzkörper jeweils mindestens einen Dämpfungsvorsprung aufweist.

Besonders günstig ist es, wenn ein solcher Dämpfungsvorsprung sich mit einer Abstützfläche an einer Innenseite einer Umverpackung, die beispielsweise als eine Faltkiste ausgebildet sein kann, abstützt.

Eine solche Umverpackung kann beispielsweise aus einem Wellpappenmaterial oder einem Kartonmaterial gebildet sein.

Der Basiskörper und/oder der Zusatzkörper der Spülenverpackung umfasst vorzugsweise ein geschäumtes Kunststoffmaterial, wodurch eine weitaus bessere Dämpfungswirkung erzielt wird als beispielsweise bei der Verwendung von Stützkörpern aus Wellpappe.

Besonders günstig ist es, wenn der Basiskörper und/oder der Zusatzkörper im Wesentlichen vollständig aus einem geschäumten Kunststoffmaterial gebildet ist.

Ein besonders geeignetes geschäumtes Kunststoffmaterial ist expandiertes Polystyrol-Material (EPS).

Um eine Verpackung mit weiter verbesserten Dämpfungseigenschaften und einer reduzierten Transportschadensquote zu schaffen, ist es günstig, wenn der Basiskörper und/oder der Zusatzkörper jeweils mindestens einen Dämpfungsvorsprung aufweisen, der in einer Standardstellung, in welcher die Verpackung und die darin verpackte Spüle auf einem horizontalen Untergrund ruhen, zumindest teilweise vertikal über oder vertikal unter einem Randabschnitt der Spüle angeordnet ist.

Die Begriffe "vertikal" und "horizontal" beziehen sich in dieser Beschreibung und in den beigefügten Ansprüchen, soweit nicht ausdrücklich anders angegeben, stets auf diese Standardstellung der Verpackung und der darin verpackten Spüle, in welcher die Verpackung auf einem horizontalen Untergrund ruht und die Spüle mit ihrer Oberseite nach oben weist.

Durch Dämpfungsvorsprünge, die in der Standardstellung zumindest teilweise vertikal über oder vertikal unter einem Randabschnitt der Spüle angeordnet sind, werden in vertikaler Richtung auf die Spülenverpackung und die darin verpackte Spüle einwirkende Stoßbeanspruchungen besonders wirksam gedämpft.

Vorzugsweise ist vorgesehen, dass mindestens ein Dämpfungsvorsprung des Basiskörpers und/oder des Zusatzkörpers in der Standardstellung im Wesentlichen vollständig vertikal über oder vertikal unter dem schmalseitigen Randabschnitt der Spüle angeordnet ist.

In diesem Fall befindet sich der betreffende Dämpfungsvorsprung also vollständig innerhalb der vertikalen Projektion des Randabschnitts der Spüle.

Insbesondere kann vorgesehen sein, dass der betreffende Dämpfungsvorsprung eine im Wesentlichen horizontal verlaufende Abstützfläche aufweist, mit welcher der Dämpfungsvorsprung sich insbesondere an einer Umverpackung abstützen kann, wobei die Abstützfläche vorzugsweise im Wesentlichen vollständig vertikal über oder vertikal unter dem Randabschnitt der Spüle angeordnet ist.

Die verpackte Spüle weist Schmalseiten (kurze Längsseiten) und Langseiten (lange Längsseiten) auf, und der Randbereich der Spüle weist folglich schmalseitige Randabschnitte auf, welche längs der Schmalseiten der Spüle verlaufen, und langseitige Randabschnitte, welche längs der Langseiten der Spüle verlaufen.

Eine im Wesentlichen rechteckige Spüle weist zwei parallel zueinander verlaufende Schmalseiten und zwei parallel zueinander verlaufende Längsseiten auf.

Um eine die Bruchgefahr besonders erhöhende Durchbiegung der verpackten Spüle im mittleren Bereich ihrer Langseite zu reduzieren und In diesem Bereich eine besonders gute Dämpfung gegen Stoßbeanspruchungen zu bieten, ist es günstig, wenn der Zusatzkörper mindestens einen Dämpfungsvorsprung aufweist, der zumindest teilweise in einem Bereich des Stützkörpers angeordnet ist, dessen Abstand von einer vertikalen Quermittelebene der verpackten Spüle weniger als ein Viertel, vorzugsweise weniger als ein Achtel, der Länge (L) der Spüle beträgt.

Grundsätzlich könnte der Basiskörper im Wesentlichen geradlinig ausgebildet sein und lediglich einen langseitigen Stützabschnitt umfassen, welcher einen Aufnahmekanal für einen langseitigen Randabschnitt der Spüle aufweist.

Bei einer bevorzugten Ausgestaltung der Erfindung ist jedoch vorgesehen, dass der Basiskörper gewinkelt ausgebildet ist und einen schmalseitigen Stützabschnitt und einen langseitigen Stützabschnitt umfasst.

Dabei kann mindestens ein schmalseitiger Dämpfungsvorsprung an dem schmalseitigen Stützabschnitt angeordnet sein.

Ein solcher gewinkelt ausgebildeter Basiskörper kann auf eine Ecke der Spüle aufgesteckt werden, an welcher ein schmalseitiger Randabschnitt und ein langseitiger Randabschnitt des Randbereichs der Spüle aneinander angrenzen, so dass der gewinkelte Basiskörper besonders einfach und präzise an der Spüle positionierbar ist.

Eine besonders gute Dämpfungswirkung der erfindungsgemäßen Verpackung ergibt sich, wenn mindestens ein schmalseitiger Dämpfungsvorsprung zumindest teilweise in einem Bereich des Basiskörpers angeordnet ist, dessen Abstand von einer vertikalen Längsmittelebene der verpackten Spüle weniger als ein Viertel, vorzugsweise weniger als ein Achtel, der gesamten Breite (B) der Spüle beträgt.

Hierdurch wird die verpackte Spüle im Bereich zwischen den Ecken der Spüle besonders gut abgestützt und gegen Stoßbeanspruchungen geschützt.

Um den Basiskörper und den Zusatzkörper in einfacher Weise formschlüssig miteinander verbinden zu können, kann vorgesehen sein, dass der Basiskörper und/oder der Zusatzkörper mindestens einen Haltevorsprung aufweist, der in eine Halteausnehmung des Zusatzkörpers bzw. des Basiskörpers eingreift, wenn der Basiskörper und der Zusatzkörper formschlüssig miteinander verbunden sind.

Dabei kann ein Haltevorsprung mindestens eine Hinterschneidung aufweisen, welche von dem mit der Halteausnehmung versehenen Körper hintergriffen wird, um den Basiskörper und den Zusatzkörper an einer Relativbewegung zu hindern.

Ferner kann vorgesehen sein, dass mindestens eine Halteausnehmung mindestens eine Hinterschneidung aufweist.

Eine solche Hinterschneidung wird von dem mit dem Haltevorsprung versehenen Körper hintergriffen, so dass eine Relativbewegung zwischen dem Basiskörper und dem Zusatzkörper verhindert wird.

Um den Basiskörper und den Zusatzkörper in einfacher Weise relativ zueinander positionieren zu können, kann vorgesehen sein, dass der Basiskörper und/oder Zusatzkörper jeweils mindestens einen Positioniervorsprung aufweist, der hinterschneidungsfrei in eine Positionierausnehmung an dem Zusatzkörper bzw. an dem Basiskörper eingreift.

Bei einer bevorzugten Ausgestaltung der Erfindung ist vorgesehen, dass der Basiskörper und der Zusatzkörper jeweils einen Aufnahmekanal für einen Randabschnitt der Spüle aufweisen und quer zur Erstreckungsrichtung des Aufnahmekanals zusammensteckbar sind.

Ferner ist vorzugsweise vorgesehen, dass der Basiskörper und der Zusatzkörper wieder voneinander lösbar sind, damit die erfindungsgemäße Spülenver-packung auch ohne Verwendung des Zusatzkörpers zum Verpacken einer relativ kurzen Spüle verwendet werden kann.

Der Basiskörper weist eine in der Standardstellung oben liegende Hälfte und eine in der Standardstellung unten liegende Hälfte auf, welche durch eine horizontale Längsmittelebene des Basiskörpers voneinander getrennt sind.

Ebenso weist der Zusatzkörper eine in der Standardstellung oben liegende Hälfte und eine in der Standardstellung unten liegende Hälfte auf, welche durch eine horizontale Längsmittelebene des Zusatzkörpers voneinander getrennt sind.

Da die oben liegende Hälfte des Basiskörpers bzw. des Zusatzkörpers den Aufnahmekanal für den Randbereich der Spüle aufweist, ist es zur Verringerung der Stoßbeanspruchung der verpackten Spüle günstig, wenn die oben liegende Hälfte des Basiskörpers eine größere Anzahl von Dämpfungsvorsprüngen aufweist als die unten liegende Hälfte des Basiskörpers und/oder wenn die oben liegende Hälfte des Zusatzkörpers eine größere Anzahl von Dämpfungsvorsprüngen aufweist als die unten liegende Hälfte des Zusatzkörpers.

Ferner ist es günstig, wenn die Gesamtfläche der Abstützflächen der in der oben liegenden Hälfte des Basiskörpers angeordneten Dämpfungsvorsprünge größer ist als die Gesamtfläche der Abstützflächen der in der unten liegenden Hälfte des Basiskörpers angeordneten Dämpfungsvorsprünge.

Ebenso ist es günstig, wenn die Gesamtfläche der Abstützflächen der in der oben liegenden Hälfte des Zusatzkörpers angeordneten Dämpfungsvorsprünge größer ist als die Gesamtfläche der Abstützflächen der in der unten liegenden Hälfte des Zusatzkörpers angeordneten Dämpfungsvorsprünge.

Zum Schutz vor horizontalen Stoßbeanspruchungen der verpackten Spüle hat es sich als günstig erwiesen, wenn der Zusatzkörper mindestens einen Dämpfungsvorsprung aufweist, der in einer Standardstellung, in welcher die Verpackung und die darin verpackte Spüle auf einem horizontalen Untergrund ruht, sich in im Wesentlichen horizontaler Richtung von einer der verpackten Spüle abgewandten Außenseite des Zusatzkörpers weg erstreckt.

Bei einer bevorzugten Ausgestaltung der Erfindung ist vorgesehen, dass der Zusatzkörper mindestens einen ersten Dämpfungsvorsprung aufweist, der in einer Standardstellung, in welcher die Verpackung und die darin verpackte Spüle auf einem horizontalen Untergrund ruht, zumindest teilweise vertikal über einem Randabschnitt der verpackten Spüle angeordnet ist, und mindestens einen zweiten Dämpfungsvorsprung aufweist, der in der Standardstellung zumindest teilweise vertikal unter einem Randabschnitt der verpackten Spüle angeordnet ist, wobei der erste Dämpfungsvorsprung und der zweite Dämpfungsvorsprung längs des Randabschnitts der verpackten Spüle gegeneinander versetzt angeordnet sind.

Auf diese Weise ist die verpackte Spüle sowohl gegen vertikal von oben als auch gegen vertikal von unten einwirkende Stoßbeanspruchungen besonders wirksam geschützt.

Durch die optionale Anbringung des Zusatzkörpers an dem Basiskörpers kann die Bruchhäufigkeit bei langen Spülen besonders wirksam reduziert werden.

Durch die formschlüssige Verbindung zwischen dem Basiskörper und dem Zusatzkörper kann der aus diesen Elementen gebildete Stützkörper besonders einfach als eine Einheit gehandhabt werden.

Die erfindungsgemäße Verpackung weist einen Stützkörper auf, der aus einem Basiskörper und einem Zusatzkörper gebildet ist, wobei mindestens einer dieser Körper einen integrierten Dämpfungsvorsprung in Form einer integrierten Polsterrippe aufweisen kann.

Vorzugsweise umfasst die Verpackung mehrere Stützkörper mit integrierten Dämpfungsvorsprüngen, so dass die aus den Stützkörpern gebildete Stützanordnung durch Dämpfungsvorsprünge mit im Wesentlichen ebenen, horizontalen oder vertikalen Abstützflächen an allen sechs Innenseiten einer im Wesentlichen quaderförmigen Umverpackung zuverlässig abgestützt ist.

Durch die Dämpfungsvorsprünge in Form von in die Stützkörper integrierten Polsterrippen wird eine besonders gute Stoßdämpfung erzielt.

Durch die optionale Anbringung des Zusatzkörpers an einem Basiskörper eines Stützkörpers wird der Bruch auch bei relativ langen Spülen zuverlässig verhindert.

Der Einpackprozess für bruchempfindliche Spülen wird durch die erfindungsgemäße Verpackung erheblich vereinfacht.

Durch die in den Stützkörper integrierten Dämpfungsvorsprünge wird zwischen der verpackten Spüle und der Umverpackung ein Schutzabstand für Stoßbeanspruchungen geschaffen.

Hierdurch werden zuerst die Dämpfungsvorsprünge plastisch und/oder elastisch deformiert, bevor die verpackte Spüle einen Stoß abbekommt.

Durch das Anbringen des optionalen Zusatzkörpers an einem Basiskörper des Stützkörpers wird dem Durchbiegen der verpackten Spüle, insbesondere im mittleren Bereich der Langseiten, beim Fall entgegengewirkt.

Durch Dämpfungsvorsprünge, welche an den sechs Innenflächen einer Umverpackung anliegen, werden die Dämpfungseigenschaften der Dämpfungsvorsprünge bei Stoßbeanspruchungen aus allen sechs Richtungen genutzt.

Die erfindungsgemäße Verpackung eignet sich insbesondere für die Verpackung einer Spüle, welche eine Abtropffläche aufweist.

Besonders günstig ist es, wenn der Basiskörper gewinkelt ausgebildet ist und ein Dämpfungsvorsprung an dem Eckbereich des Basiskörpers angeordnet ist, an welchem der schmalseitige Stützabschnitt und der langseitige Stützabschnitt des Basiskörpers aufeinandertreffen.

Die erfindungsgemäße Verpackung kann einen oder mehrere Stützkörper umfassen, welche aus einem Basiskörper und einem formschlüssig damit verbundenen Zusatzkörper gebildet sind, und kann zusätzlich einen oder mehrere Stützkörper umfassen, welche lediglich aus einem Basiskörper gebildet sind.

Weitere Merkmale und Vorteile der Erfindung sind Gegenstand der nachfolgenden Beschreibung und der zeichnerischen Darstellung von Ausführungsbeispielen.

In den Zeichnungen zeigen:
- Fig. 1: eine schematische perspektivische Darstellung einer Spülenver- packung mit einer darin verpackten Spüle, wobei die Spülenver- packung zwei Stützkörper, die jeweils aus einem winkelförmigen Basiskörper gebildet sind, und zwei weitere Stützkörper, die je- weils aus einem winkelförmigen Basiskörper und einem geraden Zusatzkörper zusammengesetzt sind, umfasst, mit Blick auf eine Oberseite der verpackten Spüle;
- Fig. 2: eine schematische perspektivische Darstellung der Spülenver- packung und der darin verpackten Spüle aus Fig. 1, mit Blick auf eine Unterseite der verpackten Spüle;
- Fig. 3: eine schematische Seitenansicht der Spülenverpackung und der darin verpackten Spüle aus Fig. 1 von rechts, wobei die rechten winkelförmigen Basiskörper ausgeblendet worden sind, mit der Blickrichtung in Richtung des Pfelles 3 in Fig. 1;
- Fig. 4: einen schematischen vertikalen Querschnitt durch die Spülenver- packung und die darin verpackte Spüle aus Fig. 1, im Bereich eines Hauptbeckens der Spüle parallel zu einer Schmalseite der Spülseite genommen;
- Fig. 5: einen der Fig. 4 entsprechenden schematischen vertikalen Quer- schnitt, wobei die verpackte Spüle und die Stützkörper der Spü- lenverpackung in einer als Faltkiste ausgebildeten Umverpackung aufgenommen sind;
- Fig. 6: eine schematische Vorderansicht der Spülenverpackung und der darin verpackten Spüle aus Fig. 1, mit der Blickrichtung in Rich- tung des Pfeiles 6 in Fig. 1, wobei die vorne liegenden Stützkörper ausgeblendet worden sind,
- Fig. 7: eine der Fig. 6 entsprechende schematische Vorderansicht der Spülenverpackung und der darin verpackten Spüle, wobei die verpackte Spüle und die Stützkörper der Spülenverpackung in der als Faltkiste ausgebildeten Umverpackung aufgenommen sind und wobei die Vorderseite der Umverpackung ausgeblendet worden ist;
- Fig. 8: eine schematische perspektivische Darstellung des Basiskörpers des vorderen rechten Stützkörpers der Spülenverpackung aus Fig. 1, von einer der verpackten Spüle abgewandten Außenseite des Basiskörpers aus gesehen;
- Fig. 9: eine schematische perspektivische Darstellung des Zusatzkörpers des vorderen rechten Stützkörpers der Spülenverpackung aus Fig. 1, von einer der verpackten Spüle abgewandten Außenseite des Zusatzkörpers her gesehen;
- Fig. 10: eine schematische perspektivische Darstellung des Zusatzkörpers des vorderen rechten Stützkörpers der Spülenverpackung aus Fig. 1, von einer der verpackten Spüle zugewandten Innenseite des Zusatzkörpers her gesehen;
- Fig. 11: eine schematische perspektivische Darstellung einer nicht zur beanspruchten Erfindung gehörenden Verwendung der Spülenver- packung aus den Fig. 1 bis 10 ohne die Zusatzkörper zur Ver- packung einer relativ kurzen Spüle, mit Blick auf eine Oberseite der verpackten Spüle;
- Fig. 12: eine perspektivische Darstellung der Spülenverpackung und der darin verpackten Spüle aus Fig. 11, mit Blick auf eine Unterseite der verpackten Spüle;
- Fig. 13: eine schematische Seitenansicht der Spülenverpackung und der darin verpackten Spüle aus Fig. 11 von rechts, mit der Blickrich- tung in Richtung des Pfeiles 13 in Fig. 11, wobei die rechten Ba- siskörper der Spülenverpackung ausgeblendet worden sind,
- Fig. 14: einen schematischen vertikalen Querschnitt durch die Spülenver- packung und die darin verpackte Spüle aus Fig. 11, im Bereich eines Hauptbeckens der Spüle parallel zu einer Schmalseite der Spüle genommen;
- Fig. 15: einen der Fig. 14 entsprechenden schematischen vertikalen Quer- schnitt durch die Spülenverpackung und die darin verpackte Spüle, wobei die verpackte Spüle und die Stützkörper der Spülen- verpackung in einer als Faltkiste ausgebildeten Umverpackung aufgenommen sind;
- Fig. 16: eine schematische Vorderansicht der Spülenverpackung und der darin verpackten Spüle aus Fig. 11, mit der Blickrichtung in Rich- tung des Pfeiles 16 in Fig. 11, wobei die vorderen Stützkörper der Spülenverpackung ausgeblendet worden sind; und
- Fig. 17: eine der Fig. 16 entsprechende schematische Vorderansicht der Spülenverpackung und der darin verpackten Spüle, wobei die verpackte Spüle und die Stützkörper der Spülenverpackung in der als Faltkiste ausgebildeten Umverpackung aufgenommen sind und die Vorderseite der Umverpackung ausgeblendet worden ist.

Gleiche oder funktional äquivalente Elemente sind in allen Figuren mit denselben Bezugszeichen bezeichnet.

Eine in den Fig. 1 bis 10 dargestellte, als Ganzes mit 100 bezeichnete Verpackung für eine Spüle 102, die in dem dargestellten Ausführungsbeispiel ein Hauptbecken 104, ein beispielsweise rechts neben dem Hauptbecken 104 angeordnetes Zusatzbecken 106 und einen auf der dem Hauptbecken 104 abgewandten Seite des Zusatzbeckens 106 angeordneten, flachen Abtropfbereich 108 aufweist, umfasst eine in den Fig. 5 und 7 schematisch dargestellte Umverpackung 110, die als eine Faltkiste 112, beispielsweise aus einem Wellpappenmaterial oder einem Kartonmaterial, ausgebildet ist.

Die im Wesentlichen quaderförmige Faltkiste 112 umfasst zwei vertikale lange Seitenwände 114, die sich in einer Längsrichtung 116 der Verpackung 100 und der darin verpackten Spüle 102 erstrecken, zwei vertikale kurze Seitenwände 118, die sich in einer senkrecht zur Längsrichtung 116 verlaufenden horizontalen Querrichtung 120 der Verpackung 100 und der Spüle 102 erstrecken, einen Boden 122, der aus zwei an den langen Seitenwänden 114 der Faltkiste 112 klappbar angeordneten äußeren Schließlaschen 124 und zwei an den kurzen Seitenwänden 118 der Faltkiste 112 klappbar angeordneten (nicht dargestellten) inneren Schließlaschen gebildet ist, sowie einen Deckel 126, der ebenso wie der Boden 122 aus an den langen Seitenwänden 114 klappbar angeordneten äußeren Schließlaschen 128 und an den kurzen Seitenwänden 118 klappbar angeordneten (nicht dargestellten) inneren Schließlaschen gebildet ist.

Im Innenraum 130 der Umverpackung 110 ist eine Stützanordnung 132 für die verpackte Spüle 102 angeordnet, welche vier jeweils an einer Ecke der Spüle 102 angeordnete Stützkörper 134 umfasst, zwischen denen die Spüle 102 gehalten ist.

Wenn in dieser Beschreibung die Begriffe "vertikal" und "horizontal" verwendet werden, so beziehen sich diese Angaben, soweit nicht ausdrücklich anders angegeben, stets auf eine Standardstellung der Verpackung 100 und der darin verpackten Spüle 102, in welcher die Verpackung 100 auf einem horizontalen Untergrund 135 ruht und die Spüle 102, wie in Fig. 1 dargestellt, mit ihrer Oberseite nach oben weist. In dieser Standardstellung sind somit die Längsrichtung 116 der Verpackung 100 und der verpackten Spüle 102 sowie die Querrichtung 120 der Verpackung 100 und der darin verpackten Spüle 102 horizontal ausgerichtet.

Die Spüle 102 ist durch einen umlaufenden, im Wesentlichen rechteckigen Randbereich 136 begrenzt, welcher zwei parallel zur Längsrichtung 116 verlaufende langseitige Randabschnitte 138 von jeweils der Länge L (entsprechend der Gesamtlänge der Spüle 102) und zwei parallel zur Querrichtung 120 verlaufende schmalseitige Randabschnitte 140 von jeweils der Länge B (entsprechend der Gesamtbreite der Spüle 102) umfasst (siehe die Fig. 3 und 6).

An jeder Ecke des Randbereichs 136 der Spüle 102 grenzen jeweils ein langseitiger Randabschnitt 138 und ein schmalseitiger Randabschnitt 140 aneinander.

Jeder der Stützkörper 134 der Stützanordnung 132 umfasst jeweils einen gewinkelten Basiskörper 142, der jeweils eine Ecke des Randbereichs 136 der verpackten Spüle 102 überdeckt und jeweils einen längs einer Langseite der Spüle 102 verlaufenden langseitigen Abschnitt 144 und jeweils einen längs einer Schmalseite der Spüle 102 verlaufenden schmalseitigen Abschnitt 146 umfasst.

Der Basiskörper des vorderen rechten Stützkörpers 134, der im Folgenden als Basiskörper 142a bezeichnet wird, ist in Fig. 8 einzeln dargestellt.

Der Basiskörper 142a umfasst einen im horizontalen Längsschnitt im Wesentlichen L-förmigen Grundkörper 148 mit einer der verpackten Spüle 102 abgewandten vertikalen langseitigen Außenseite 150, welche sich parallel zur Längsrichtung 116 erstreckt, einer der verpackten Spüle 102 abgewandten vertikalen schmalseitigen Außenseite 152, welche parallel zur Querrichtung 120 verläuft, eine horizontale Oberseite 154, eine horizontale Unterseite 156, eine der verpackten Spüle 102 zugewandte, im Wesentlichen vertikale langseitige Innenseite 158, welche sich längs der Längsrichtung 116 erstreckt, und eine der verpackten Spüle 102 zugewandte, im Wesentlichen vertikale schmalseitige Innenseite 160, welche längs der Querrichtung 120 verläuft.

Der Grundkörper 148 des Basiskörpers 142 ist an den Innenseiten 158 und 160 mit einem Aufnahmekanal 162 versehen, der durch eine in der oberen Hälfte des Grundkörpers 148 angeordnete, sich in horizontaler Richtung erstreckende Nut gebildet ist.

Der Aufnahmekanal 162 umfasst einen langseitigen Aufnahmekanalabschnitt 164, der parallel zur Längsrichtung 116 verläuft und zur Aufnahme eines Teils eines langseitigen Randabschnitts 138 der Spüle 102 dient, und einen schmalseitigen Aufnahmekanalabschnitt 166, der längs der Querrichtung 102 verläuft und zur Aufnahme eines Teils eines schmalseitigen Randabschnitts 140 der Spüle 102 dient.

Beim Verpacken der Spüle 102 wird der Basiskörper 142a so auf den Randbereich 136 der Spüle 102 aufgeschoben, dass ein langseitiger Randabschnitt 138 der Spüle 102 in den langseitigen Aufnahmekanalabschnitt 164 des Aufnahmekanals 162 und ein schmalseitiger Randabschnitt 140 der Spüle 102 in den schmalseitigen Aufnahmekanalabschnitt 166 des Aufnahmekanals 162 eingreifen. Dabei liegt die Spüle 102 mit der Unterseite des Randbereichs 136 der Spüle 102 auf der unteren Begrenzungswand des Aufnahmekanals 162 auf.

An seiner Oberseite 154 ist der Basiskörper 142a mit einer Mehrzahl von höckerförmigen oberen Dämpfungsvorsprüngen 168 versehen, mit denen sich der Basiskörper 142 an dem Deckel 126 der Umverpackung 110 abstützt.

Wie aus Fig. 8 zu ersehen ist, verjüngen sich die oberen Dämpfungsvorsprünge 168 von ihrer an der Oberseite 154 des Basiskörpers 142 angeordneten Basis aus nach oben, so dass sie einen im Wesentlichen trapezförmigen vertikalen Längsschnitt aufweisen und an jeweils einer quer, vorzugsweise im Wesentlichen senkrecht zur Vertikalen 170 verlaufenden Abstützfläche 172 enden.

Die Langseiten der oberen Dämpfungsvorsprünge 168 sind im Wesentlichen parallel zur Querrichtung 120 ausgerichtet.

Einer der oberen Dämpfungsvorsprünge 168, der im Folgenden als oberer schmalseitiger Dämpfungsvorsprung 174 bezeichnet wird, ist an dem schmalseitigen Abschnitt 146 des Basiskörpers 142 so angeordnet, dass er zumindest teilweise vertikal über dem schmalseitigen Aufnahmekanalabschnitt 166 und damit vertikal über dem schmalseitigen Randabschnitt 140 der Spüle 102 angeordnet ist, wenn sich die Verpackung 100 und die darin verpackte Spüle 102 In der Standardstellung befinden (siehe insbesondere die Fig. 6 und 7).

Vorzugsweise ist die Abstützfläche 172 des oberen schmalseitigen Dämpfungsvorsprungs 174, mit welcher sich der obere schmalseitige Dämpfungsvorsprung 174 an dem Deckel 126 der Umverpackung 110 abstützt, im Wesentlichen vollständig vertikal über dem schmalseitigen Aufnahmekanalabschnitt 166 und im Wesentlichen vollständig vertikal über dem schmalseitigen Randabschnitt 140 der verpackten Spüle 102 angeordnet.

Wie aus Fig. 8 zu ersehen ist, ist der obere schmalseitige Dämpfungsvorsprung 174 ferner unmittelbar an einer vertikalen schmalseitigen Stirnseite 176 des Basiskörpers 142 angeordnet, welche im Wesentlichen parallel zur Längsrichtung 116 verläuft.

Durch diese Positionierung des oberen schmalseitigen Dämpfungsvorsprungs 174 am schmalseitigen Ende des Basiskörpers 142 wird erreicht, dass der obere schmalseitige Dämpfungsvorsprung 174 möglichst nahe an der vertikalen Längsmittelebene 178 der Verpackung 100 und der verpackten Spüle 102 liegt (siehe die Fig. 3 und 4).

Durch die beschriebene Positionierung des oberen schmalseitigen Dämpfungsvorsprungs 174 wird die Wirkung erzielt, dass im Bereich des schmalseitigen Randabschnitts 140 der Spüle 102 nahe der vertikalen Längsmittelebene 178 auf die Verpackung 100 einwirkende Stöße durch elastische und/oder plastische Verformung des oberen schmalseitigen Dämpfungsvorsprungs 174 besonders wirksam gedämpft werden, was die auf die verpackte Spüle 102 selbst einwirkenden Stoßbeanspruchungen deutlich reduziert.

Wie am besten aus den Fig. 3 und 4 zu ersehen ist, ist an der Unterseite 156 des Basiskörpers 142a ein (bezüglich einer horizontalen Längsmittelebene des Basiskörpers 142a) im Wesentlichen spiegelsymmetrisch zu dem oberen schmalseitigen Dämpfungsvorsprung 174 ausgebildeter und angeordneter unterer schmalseitiger Dämpfungsvorsprung 180 vorgesehen, mit dem sich der Basiskörper 142a an dem Boden 122 der Umverpackung 110 abstützt.

Insbesondere ist der untere schmalseitige Dämpfungsvorsprung 180 zumindest teilweise vertikal unter dem schmalseitigen Aufnahmekanalabschnitt 166 und damit zumindest teilweise vertikal unter dem schmalseitigen Randabschnitt 140 der verpackten Spüle 102 angeordnet.

Die Abstützfläche 172 des unteren schmalseitigen Dämpfungsvorsprungs 180, mit welcher der untere schmalseitige Dämpfungsvorsprung 180 sich an dem Boden 122 der Umverpackung 110 abstützt, liegt vorzugsweise im Wesentlichen vollständig vertikal unter dem schmalseitigen Aufnahmekanalabschnitt 166 und im Wesentlichen vollständig vertikal unter dem schmalseitigen Randabschnitt 140 der verpackten Spüle 102.

Der untere schmalseitige Dämpfungsvorsprung 180 und der obere schmalseitige Dämpfungsvorsprung 174 liegen zumindest teilweise in einem Bereich des Basiskörpers 142, dessen Abstand von der vertikalen Längsmittelebene 178 der verpackten Spüle 102 weniger als ein Viertel, vorzugsweise weniger als ein Achtel, der Breite B der verpackten Spüle 102 beträgt.

Vorzugsweise ist die Abstützfläche 172 des oberen schmalseitigen Dämpfungsvorsprungs 174 und/oder die Abstützfläche 172 des unteren schmalseitigen Dämpfungsvorsprungs 180 zumindest teilweise, vorzugsweise vollständig, in einem Bereich des Basiskörpers 142a angeordnet, dessen Abstand von der vertikalen Längsmittelebene 178 der verpackten Spüle 102 weniger als ein Viertel, vorzugsweise weniger als ein Achtel, der Breite B der Spüle 102 beträgt.

Ein anderer der oberen Dämpfungsvorsprünge 168 des Basiskörpers 142a, nämlich ein oberer langseitiger Dämpfungsvorsprung 182, ist an dem langseitigen Abschnitt 144 des Basiskörpers 142a angeordnet, und zwar in einem dem schmalseitigen Abschnitt 146 abgewandten Endbereich des langseitigen Abschnitts 144, nahe einer vertikalen langseitigen Stirnseite 184 des Basiskörpers 142a, welche sich parallel zu der Querrichtung 120 erstreckt.

Wie aus Fig. 3 zu ersehen ist, ist der obere langseitige Dämpfungsvorsprung 182 zumindest teilweise, insbesondere zumindest mit seiner vollständigen Abstützfläche 172, vertikal über dem langseitigen Aufnahmekanalabschnitt 164 und damit vertikal über dem langseitigen Randabschnitt 138 der Spüle 102 angeordnet.

Ferner ist der obere langseitige Dämpfungsvorsprung 182 in einem Bereich des Basiskörpers 142a angeordnet, dessen Abstand von einer vertikalen Quermittelebene 186 der Verpackung 100 und der darin verpackten Spüle 102 (siehe Fig. 6 und 7) weniger als ein Viertel der Länge L der verpackten Spüle 102 beträgt.

Insbesondere ist die Abstützfläche 172 des oberen langseitigen Dämpfungsvorsprungs 182, mit welcher sich der obere langseitige Dämpfungsvorsprung 182 an dem Deckel 126 der Umverpackung 110 abstützt, zumindest teilweise, vorzugsweise vollständig in einem Bereich des Basiskörpers 142a angeordnet, dessen Abstand von der vertikalen Quermittelebene 186 der verpackten Spüle 102 weniger als ein Viertel der Länge L der Spüle 102 beträgt.

Durch die vorstehend beschriebene Positionierung des oberen langseitigen Dämpfungsvorsprungs 182 wird der langseitige Randabschnitt 138 des Randbereichs 136 der verpackten Spüle 102 wirksam vor Stoßbeanspruchungen geschützt.

Ein weiterer der oberen Dämpfungsvorsprünge 168 des Basiskörpers 142a, der im Folgenden als oberer Eck-Dämpfungsvorsprung 188 bezeichnet wird, ist in einem Eckbereich 190 des Basiskörpers 142a angeordnet, in dem sich der langseitige Abschnitt 144 und der schmalseitige Abschnitt 146 des Basiskörpers 142a schneiden. Der Abstand des oberen Eck-Dämpfungsvorsprungs 188 von dem oberen Rand der langseitigen Außenseite 150 des Basiskörpers 142a beträgt somit weniger als die Breite b des Grundkörpers 148 im langseitigen Abschnitt 144 des Basiskörpers 142a, d.h. dessen Erstreckung in der Querrichtung 120. Ferner beträgt der Abstand des oberen Eck-Dämpfungsvorsprungs 188 von dem oberen Rand der schmalseitigen Außenseite 152 des Basiskörpers 142a weniger als die Breite b' des Grundkörpers 148 im schmalseitigen Abschnitt 146 des Basiskörpers 142a, d.h. dessen Erstreckung in der Längsrichtung 116 (siehe Fig. 8).

Durch diese Positionierung des oberen Eck-Dämpfungsvorsprungs 188 wird der Eckbereich des Randbereichs 136 der verpackten Spüle 102 besonders wirksam vor Stoßbeanspruchungen geschützt.

An seiner Unterseite 156 weist der Basiskörper 142a einen unteren langseitigen Dämpfungsvorsprung 192 auf, dessen Position in der Längsrichtung 116 des Basiskörpers 142a im Wesentlichen mit der Position des oberen langseitigen Dämpfungsvorsprungs 182 übereinstimmt; der untere langseitige Dämpfungsvorsprung 192 ist jedoch, anders als der obere langseitige Dämpfungsvorsprung 182, nicht vom jeweils benachbarten Rand der langseitigen Außenseite 150 des Basiskörpers 142a beabstandet, sondern erstreckt sich bis zum unteren Rand der langseitigen Außenseite 150.

Ferner weist der Basiskörper 142a an seiner Unterseite 156 einen unteren Eck-Dämpfungsvorsprung 194 auf, dessen Position in der Längsrichtung 116 des Basiskörpers 142a im Wesentlichen der Position des oberen Eck-Dämpfungsvorsprungs 188 entspricht. Anders als der obere Eck-Dämpfungsvorsprung 188, welcher vom oberen Rand der langseitigen Außenseite 150 des Basiskörpers 142a beabstandet ist, erstreckt sich der untere Eck-Dämpfungsvorsprung 194 jedoch nach außen bis zum unteren Rand der langseitigen Außenseite 150.

An seiner schmalseitigen Außenseite 152 ist der Basiskörper 142a mit einem Dämpfungsvorsprung in Form einer Dämpfungsleiste 196 versehen, welche sich in der oben liegenden Hälfte der schmalseitigen Außenseite 152 längs der Querrichtung 120 über mindestens 50 %, vorzugsweise über mindestens 75 %, der Länge I' des schmalseitigen Abschnitts 146 des Grundkörpers 148 des Basiskörpers 142, d.h. dessen Erstreckung in der Querrichtung 120, erstreckt.

Die Dämpfungsleiste 196 weist eine gewinkelte Gestalt auf und umfasst außer dem an der schmalseitigen Außenseite 152 des Basiskörpers 142a angeordneten schmalseitigen Schenkel 198 einen an der langseitigen Außenseite 150 des Basiskörpers 142a angeordneten, sich in der Längsrichtung 116 erstreckenden langseitigen Schenkel 200.

Der langseitige Schenkel 200 der Dämpfungsleiste 196 endet in einem Endbereich 202, welcher sich von dem langseitigen Schenkel 200 aus an der langseitigen Außenseite 150 des Basiskörpers 142a vertikal nach unten erstreckt.

Die Dämpfungsleiste 196 stützt sich mit ihrer nach außen weisenden vertikalen Abstützfläche 172 an der Innenseite der Umverpackung 110 ab, und zwar mit der Abstützfläche 172 des schmalseitigen Schenkels 198 der Dämpfungsleiste 196 an einer kurzen Seitenwand 118 und mit der Abstützfläche 172 des langseitigen Schenkels 200 der Dämpfungsleiste 196 an einer langen Seitenwand 114 der Umverpackung 110.

Durch die langgestreckte Ausbildung der Dämpfungsleiste 196 wird erreicht, dass der schmalseitige Endbereich der Spüle 102 und der Eckbereich der Spüle 102 besonders gut gegen Stoßbeanspruchungen geschützt sind.

An der oben liegenden Hälfte der langseitigen Außenseite 150 des Basiskörpers 142a sind ferner mehrere, beispielsweise vier, obere seitliche Dämpfungsvorsprünge 204 angeordnet, welche sich mit ihren vertikalen Abstützflächen 172 an einer langen Seitenwand 114 der Umverpackung 110 abstützen.

Die oberen seitlichen Dämpfungsvorsprünge 204 erstrecken sich längs der Vertikalen 170 vom oberen Rand der langseitigen Außenseite 150 des Basiskörpers 142a aus nach unten und weisen jeweils einen im Wesentlichen trapezförmigen horizontalen Querschnitt auf.

In der Längsrichtung 116 des Basiskörpers 142a sind die oberen seitlichen Dämpfungsvorsprünge 204 voneinander und von dem Endbereich 202 der Dämpfungsleiste 196, vorzugsweise ungefähr äquidistant, beabstandet.

Durch diese Anordnung und Ausbildung der oberen seitlichen Dämpfungsvorsprünge 204 ist der langseitige Randabschnitt 138 der verpackten Spüle 102 insbesondere gut gegen Stoßbeanspruchungen in horizontaler Richtung geschützt.

In der in der Standardstellung unten liegenden Hälfte des Basiskörpers 142a ist im Bereich der Ecke desselben ein weiterer Dämpfungsvorsprung in Form einer unteren Dämpfungsleiste 206 vorgesehen, die gewinkelt ausgebildet ist und einen schmalseitigen Schenkel 208, welcher sich in der Querrichtung 120 längs der schmalseitigen Außenseite 152 des Basiskörpers 142a erstreckt, und einen langseitigen Schenkel 210, welcher sich in der Längsrichtung 116 längs der langseitigen Außenseite 150 des Basiskörpers 142a erstreckt, umfasst und sich mit der Abstützfläche 172 des langseitigen Schenkels 210 an einer langen Seitenwand 114 der Umverpackung 110 und mit der Abstützfläche 172 des schmalseitigen Schenkels 208 an einer kurzen Seitenwand 118 der Umverpackung 110 abstützt.

Der schmalseitige Schenkel 208 der unteren Dämpfungsleiste 206 ist kürzer ausgebildet als der schmalseitige Schenkel 198 der oberen Dämpfungsleiste 196.

Der langseitige Schenkel 210 der unteren Dämpfungsleiste 206 ist kürzer ausgebildet als der langseitige Schenkel 200 der oberen Dämpfungsleiste 196.

In der unten liegenden Hälfte der langseitigen Außenseite 150 des Basiskörpers 142a sind ferner mehrere, beispielsweise zwei, untere seitliche Dämpfungsvorsprünge 212 angeordnet, die sich mit ihren vertikal ausgerichteten Abstützflächen 172 an einer langen Seitenwand 114 der Umverpackung 110 abstützen.

Die unteren seitlichen Dämpfungsvorsprünge 212 erstrecken sich längs der Vertikalen 170 nach unten bis fast an den unteren Rand der langseitigen Außenseite 150 des Basiskörpers 142a.

In der Längsrichtung 116 des Basiskörpers 142a sind die unteren seitlichen Dämpfungsvorsprünge 212 voneinander und von der unteren Dämpfungsleiste 206 beabstandet.

Um auch bei relativ langen Spülen 102 den besonders bruchempfindlichen mittigen Abschnitt der langseitigen Randabschnitte 138 des Randbereichs 136 der Spüle 102 wirksam abstützen und gegen Stoßbeanspruchungen schützen zu können, umfasst der vordere rechte Stützkörper 134a zusätzlich zu dem Basiskörper 142a einen in den Fig. 9 und 10 separat dargestellten Zusatzkörper 214, welcher mit dem Basiskörper 142a formschlüssig derart verbindbar ist, dass der Zusatzkörper 214 eine Verlängerung des langseitigen Abschnitts 144 des Basiskörpers 142a bildet.

Um den Zusatzkörper 214 an dem Basiskörper 142a exakt positionieren und formschlüssig mit demselben verbinden zu können, weist der Basiskörper 142a am linken, stirnseitigen Rand der langseitigen Außenseite 150 eine ungefähr mittig angeordnete Halteausnehmung 216 sowie eine oberhalb der Halteausnehmung 216 angeordnete obere Positionierausnehmung 218 und eine unterhalb der Halteausnehmung 218 angeordnete untere Positionierausnehmung 220 auf.

Die Halteausnehmung 216 und die beiden Positionierausnehmungen 218, 220 erstrecken sich von der langseitigen Außenseite 150 des Basiskörpers 142a aus in der Querrichtung 120 in den Grundkörper 148 des Basiskörpers 142a, 142b hinein und enden jeweils an einer im Wesentlichen vertikal ausgerichteten Anschlagfläche 222.

Die Halteausnehmung 216 erweitert sich, von der langseitigen Stirnseite 184 des Basiskörpers 142a ausgehend, längs der Längsrichtung 116 ungefähr trapezförmig, so dass die Halteausnehmung 216 an ihrem oberen Rand durch einen nach unten vorstehenden Verengungsvorsprung 224 und nach unten durch einen nach oben vorstehenden unteren Verengungsvorsprung 226 begrenzt ist.

Die der langseitigen Stirnseite 184 des Basiskörpers 142a abgewandten Seitenflächen der Verengungsvorsprünge 224 und 226 bilden Hinterschneidungen 228 der Halteausnehmung 216.

Die Positionierausnehmungen 218 und 220 sind hingegen hinterschneidungsfrei ausgebildet.

Der mit dem vorderen rechten Basiskörper 142a zusammenwirkende Zusatzkörper wird im Folgenden mit 214a bezeichnet und ist in den Fig. 9 und 10 im Einzelnen dargestellt.

Der Zusatzkörper 214a umfasst einen im Wesentlichen quaderförmigen Grundkörper 230, welcher eine im Wesentlichen horizontale Oberseite 232, eine im Wesentlichen horizontale Unterseite 234, eine der verpackten Spüle 102 abgewandte, im Wesentlichen vertikale Außenseite 236, eine dem Basiskörper 142a zugewandte basiskörperseitige Stirnseite 238, eine dem Basiskörper 142a abgewandte, im Wesentlichen vertikale endseitige Stirnseite 240 und eine der verpackten Spüle 102 zugewandte, im Wesentlichen vertikale Innenseite 242 aufweist.

Um den Zusatzkörper 214a formschlüssig mit dem Basiskörper 142a verbinden zu können, ist der Zusatzkörper 214 am basiskörperseitigen Rand der Außenseite 236 mit einem ungefähr mittigen Haltevorsprung 244, einem oberhalb des Haltevorsprungs 244 angeordneten oberen Positioniervorsprung 246 und einem unterhalb des Haltevorsprungs 244 angeordneten unteren Positioniervorsprung 248 versehen.

Der Haltevorsprung 244 und die Positioniervorsprünge 246, 248 sind im Wesentlichen bündig mit der Außenseite 236 des Zusatzkörpers 214 ausgebildet und von dem innenseitigen Rand der basiskörperseitigen Stirnseite 238 beabstandet.

Ferner ist der Haltevorsprung 236 im Wesentlichen komplementär zu der Halteausnehmung 216 des Basiskörpers 142a ausgebildet.

Der obere Positioniervorsprung 246 ist im Wesentlichen komplementär zu der oberen Positionierausnehmung 218 des Basiskörpers 142a ausgebildet.

Der untere Positioniervorsprung 248 ist im Wesentlichen komplementär zu der unteren Positionierausnehmung 220 des Basiskörpers 142a ausgebildet.

Insbesondere erweitert sich der Haltevorsprung 244, von der basiskörperseitigen Stirnseite 238 des Zusatzkörpers 214a ausgehend, in der Längsrichtung 116 des Zusatzkörpers 214, so dass er nach oben durch einen oberen Erweiterungsvorsprung 250 und nach unten durch einen unteren Erweiterungsvorsprung 252 begrenzt ist.

Die der basiskörperseitigen Stirnseite 238 des Grundkörpers 230 des Zusatzkörpers 214a zugewandten Seitenflächen der Erweiterungsvorsprünge 250, 252 bilden Hinterschneidungen 254 des Haltevorsprungs 244.

Durch die komplementäre Ausgestaltung des Haltevorsprungs 244 und der Positioniervorsprünge 246 und 248 des Zusatzkörpers 214 einerseits und der Halteausnehmung 216 und der Positionierausnehmungen 218 und 220 des Basiskörpers 142a andererseits kann der Zusatzkörper 214, mit seiner Innenseite 242 voran, in der Querrichtung 120 von der Außenseite des Basiskörpers 142a her kommend auf den Basiskörper 142a aufgesteckt werden, bis die Außenseite 236 des Zusatzkörpers 214a im Wesentlichen bündig mit der langseitigen Außenseite 150 des Basiskörpers 142a ist, so wie dies in Fig. 1 dargestellt ist.

Da die Dicken (Erstreckungen in der Querrichtung 120) des Haltevorsprungs 244 und der Positioniervorsprünge 246 und 248 im Wesentlichen mit den Tiefen der Halteausnehmung 216 bzw. der Positionierausnehmungen 218 und 220 übereinstimmen, schlagen der Haltevorsprung 244 und die Positioniervorsprünge 246 und 248 des Zusatzkörpers 214a an den Anschlagflächen 222 der Halteausnehmung 216 und der Positionierausnehmungen 218 und 220 des Basiskörpers 142a an, wenn der Zusatzkörper 214a vollständig auf den Basiskörper 142a aufgeschoben ist.

In diesem Zustand sind der Zusatzkörper 214a und der Basiskörper 142a so wie zueinander passende Puzzleteile miteinander verzahnt.

Der Haltevorsprung 244 des Zusatzkörpers 214a liegt dabei (in der Längsrichtung 116 gesehen) hinter den Hinterschneidungen 228 der Halteausnehmung 216, so dass der Haltevorsprung 244 und damit der Zusatzkörper 214a an einer Bewegung längs der Längsrichtung 116 von dem Basiskörper 142a weg gehindert ist.

Ferner liegen im verbundenen Zusatz von Basiskörper 142a und Zusatzkörper 214a die Verengungsvorsprünge 224 und 226 des Basiskörpers 142a (in der Längsrichtung 116 gesehen) hinter den Hinterschneidungen 254 des Haltevorsprungs 244 des Zusatzkörpers 214a, so dass die Verengungsvorsprünge 224 und 226 und damit der Basiskörper 142a an einer Bewegung längs der Längsrichtung 116 von dem Zusatzkörper 214a weg gehindert sind.

Durch eine Verschiebung des Zusatzkörpers 214a relativ zu dem Basiskörper 142a in der Querrichtung 120, jedoch in umgekehrter Richtung wie beim Zusammenschieben dieser beiden Körper, können der Zusatzkörper 214a und der Basiskörper 142a wieder voneinander getrennt werden.

Wie aus den Fig. 9 und 10 zu ersehen ist, umfasst der Zusatzkörper 214a einen an seiner Oberseite 232 angeordneten oberen Dämpfungsvorsprung 256, welcher sich mit seiner horizontalen Abstützfläche 172 am Deckel 126 der Umverpackung 110 abstützt.

An seiner Innenseite 242 ist der Zusatzkörper 214a mit einem Aufnahmekanal 258 zur Aufnahme eines Teils eines langseitigen Randabschnitts 138 der verpackten Spüle 102 versehen (siehe Fig. 10).

Der Aufnahmekanal 258 weist die Form einer sich in der Längsrichtung 116 des Zusatzkörpers 214a erstreckenden Nut auf, in welche der langseitige Randabschnitt 138 der Spüle 102 eingreift, wenn der Zusatzkörper 214a an der verpackten Spüle 102 angeordnet ist.

Wie insbesondere aus Fig. 3 zu ersehen ist, ist der obere Dämpfungsvorsprung 256 des Zusatzkörpers 214a, insbesondere dessen Abstützfläche 172, zumindest teilweise vertikal über dem Aufnahmekanal 258 und damit über dem langseitigen Randabschnitt 138 der Spüle 102 angeordnet.

Wie aus Fig. 6 zu ersehen ist, ist der obere Dämpfungsvorsprung 256 des Zusatzkörpers 214a ferner in einem Bereich des aus dem Basiskörper 142a und dem Zusatzkörper 214a gebildeten Stützkörpers 134a angeordnet, dessen Abstand von der vertikalen Quermittelebene 186 der verpackten Spüle 102 und der Verpackung 100 weniger als ein Viertel, vorzugsweise weniger als ein Achtel, der Länge L der verpackten Spüle 102 beträgt.

Ferner ist Fig. 1 zu entnehmen, dass der obere Dämpfungsvorsprung 256 des Zusatzkörpers 214a sich im Wesentlichen an derselben Position längs der Längsrichtung 116 befindet wie der Übergang von dem Zusatzbecken 106 zu dem Abtropfbereich 108 der Spüle 102, in welchem die Spüle 102 besonders bruchempfindlich ist.

Durch diese Ausbildung und Positionierung des oberen Dämpfungsvorsprungs 256 des Zusatzkörpers 214a wird somit die Stoßbeanspruchung der verpackten Spüle 102 in diesem besonders empfindlichen Bereich wirksam reduziert und eine Durchbiegung der Spüle 102 aufgrund der Abstützung des Randbereichs 136 der Spüle 102 durch den Zusatzkörper 214a verhindert.

An seiner Unterseite 234 ist der Zusatzkörper 214a mit einem unteren Dämpfungsvorsprung 260 versehen, welcher sich mit seiner horizontalen Abstützfläche 172 an dem Boden 122 der Umverpackung 110 abstützt (siehe Fig. 9 und 10).

Der untere Dämpfungsvorsprung 260 erstreckt sich in der Querrichtung 120 des Zusatzkörpers 214a und weist senkrecht zur Querrichtung 120 einen im Wesentlichen trapezförmigen Querschnitt auf.

Das außen liegende Ende des unteren Dämpfungsvorsprungs 260 ist im Wesentlichen bündig mit der Außenseite 236 des Zusatzkörpers 214a.

Der untere Dämpfungsvorsprung 260 und der obere Dämpfungsvorsprung 256 sind vorzugsweise so in der Längsrichtung 116 des Zusatzkörpers 214a gegeneinander versetzt, dass sie an einander diametral gegenüberliegenden Eckbereichen des Grundkörpers 230 des Zusatzkörpers 214a angeordnet sind.

Beispielsweise kann vorgesehen sein, dass der obere Dämpfungsvorsprung 256 an einem dem Basiskörper 142a zugewandten Endbereich der Oberseite 232 des Zusatzkörpers 214 angeordnet ist, während der untere Dämpfungsvorsprung 260 in einem dem Basiskörper 142a abgewandten Endbereich der Unterseite 234 des Zusatzkörpers 214a angeordnet ist.

Die Positionen des unteren Dämpfungsvorsprungs 260 und des oberen Dämpfungsvorsprungs 256 in der Längsrichtung 116 relativ zu dem Basiskörper 142a können aber auch gerade miteinander vertauscht sein.

Schließlich ist der Zusatzkörper 214a mit mehreren, beispielsweise mindestens zwei, seitlichen Dämpfungsvorsprüngen 262 versehen, die in der oben liegenden Hälfte der Außenseite 236 des Grundkörpers 230 des Zusatzkörpers 214a angeordnet sind und sich mit ihren vertikalen Abstützflächen 172 an einer langen Seitenwand 114 der Umverpackung 110 abstützen.

Die seitlichen Dämpfungsvorsprünge 262 erstrecken sich von einer Position nahe des oberen Randes der Außenseite 236 im Wesentlichen vertikal nach unten und weisen einen im Wesentlichen trapezförmigen horizontalen Querschnitt auf.

In der Längsrichtung 116 des Zusatzkörpers 214 sind die seitlichen Dämpfungsvorsprünge 262 voneinander und von den seitlichen Rändern der Außenseite 236 des Zusatzkörpers 214a beabstandet.

Durch die seitlichen Dämpfungsvorsprünge 262 des Zusatzkörpers 214a wird erreicht, dass der mittlere Bereich des langseitigen Randabschnitts 138 der Spüle 102 gut gegen Stoßbeanspruchungen in horizontaler Richtung geschützt ist.

Der vorstehend beschriebene Zusatzkörper 214a wird, nachdem er mit dem zugehörigen Basiskörper 142a zusammengesteckt worden ist, in der in den Fig. 1 und 2 dargestellten Weise auf den Randbereich 136 der zu verpackenden Spüle 102 aufgeschoben.

Der Zusatzkörper 214a und der mit demselben formschlüssig verbundene Basiskörper 142a bilden zusammen den vorderen rechten Stützkörper 134a der Stützanordnung 132.

Der hintere rechte Stützkörper 134b ist (bezüglich der vertikalen Längsmittelebene 178) im Wesentlichen spiegelsymmetrisch zu dem vorderen rechten Stützkörper 134a ausgebildet und an der zu verpackenden Spüle 102 angeordnet.

Insbesondere ist der hintere rechte Basiskörper 142b spiegelsymmetrisch zu dem vorderen rechten Basiskörper 142a ausgebildet.

Ferner ist der formschlüssig mit dem hinteren rechten Basiskörper 142b verbundene hintere Zusatzkörper 214b spiegelsymmetrisch zu dem vorderen Zusatzkörper 214a ausgebildet und an der Spüle 102 angeordnet.

Der vordere linke Stützkörper 134c umfasst einen vorderen linken Basiskörper 142c, welcher (bezüglich der vertikalen Quermittelebene 186) im Wesentlichen spiegelsymmetrisch zu dem vorderen rechten Basiskörper 142a ausgebildet ist, mit Ausnahme des Umstands, dass die langseitige Stirnseite 184 des vorderen linken Basiskörpers 142c nicht, wie die langseitige Stirnseite 184 des vorderen rechten Basiskörpers 142a, mit einer Halteausnehmung und mit Positionierausnehmungen zur Aufnahme von hierzu komplementär ausgebildeten Vorsprüngen eines Zusatzkörpers versehen ist, sondern stattdessen im Wesentlichen eben ausgebildet ist.

Der hintere linke Stützkörper 134d der Stützanordnung 132 umfasst einen hinteren linken Basiskörper 142d, welcher im Wesentlichen spiegelsymmetrisch (bezüglich der vertikalen Längsmittelebene 178) zu dem vorderen linken Basiskörper 142c ausgebildet und an der zu verpackenden Spüle 102 angeordnet ist.

Wie aus den Fig. 1 und 2 zu ersehen ist, wird durch die Verlängerung der rechten Basiskörper 142a und 142b mittels der jeweils zugeordneten Zusatzkörper 214a bzw. 214b erreicht, dass zwischen den einander zugewandten Stirnseiten der rechten Stützkörper 134a, 134b einerseits und der linken Stützkörper 134c, 134d andererseits nur ein schmaler Spalt 264 verbleibt, in dem die langseitigen Randabschnitte 138 der Spüle 102 nicht von der Stützanordnung 132 abgestützt sind.

Hierdurch wird ein Bruch auch bei einer relativ langen Spüle 102 gerade im besonders empfindlichen mittleren Bereich der langseitigen Randabschnitte 138 der Spüle 102 verhindert.

Insbesondere wird durch das Vorhandensein der Zusatzkörper 214a und 214b einem Durchbiegen der verpackten Spüle 102 in deren mittlerem Bereich entgegengewirkt.

Die Stützanordnung 132 ist durch Dämpfungsvorsprünge mit im Wesentlichen ebenen, horizontalen oder vertikalen Abstützflächen 172 an allen sechs Innenseiten der Umverpackung 110, d.h. an den beiden langen Seitenwänden 114, den beiden kurzen Seitenwänden 118, am Boden 122 und am Deckel 126, zuverlässig abgestützt.

Durch diese in die Stützanordnung 132 integrierten Dämpfungsvorsprünge besteht zwischen der verpackten Spüle 102 und der Umverpackung 110 ein Schutzabstand für Stoßbeanspruchungen.

Wenn die Verpackung 100 einer Stoßbeanspruchung, beispielsweise bei einem Fall, ausgesetzt wird, werden zuerst die Dämpfungsvorsprünge deformiert, bevor die verpackte Spüle 102 einen Stoß abbekommt.

Durch die Dämpfungseigenschaften der Dämpfungsvorsprünge ist die verpackte Spüle 102 somit gegen Stoßbeanspruchungen aus allen Richtungen geschützt.

Der zwischen den langseitigen Stirnseiten 184 der Stützkörper 134 verbleibende Spalt 264 hat vorzugsweise eine Breite (Erstreckung in der Längsrichtung 116), welche geringer ist als die Breite der Abstützfläche 172 eines der oberen Dämpfungsvorsprünge 168.

Ferner ist die Länge der schmalseitigen Abschnitte 146 der Basiskörper 142 so bemessen, dass zwischen den schmalseitigen Stirnseiten 176 der Basiskörper 142 nur ein schmaler Spalt 266 verbleibt, in dem die schmalseitigen Randabschnitte 140 der verpackten Spüle 102 nicht durch die Stützanordnung 132 abgestützt sind.

Die Breite (Erstreckung in der Querrichtung 120) dieses Spalts 266 ist vorzugsweise ebenfalls schmaler als die Breite der Abstützflächen 172 eines der oberen Dämpfungsvorsprünge 168.

Die Basiskörper 142 und die Zusatzkörper 214 sind vorzugsweise zumindest teilweise aus einem geschäumten Kunststoffmaterial gebildet, wodurch eine weitaus bessere Dämpfungswirkung erzielt wird als beispielsweise bei der Verwendung von Verpackungselementen aus Wellpappe.

Besonders günstig ist es, wenn die Basiskörper 142 und/oder die Zusatzkörper 214 im Wesentlichen vollständig aus einem geschäumten Kunststoffmaterial gebildet sind.

Ein besonders geeignetes geschäumtes Kunststoffmaterial ist expandiertes Polystyrol-Material (EPS).

Die Verpackung 100 eignet sich insbesondere als Transportverpackung für besonders bruchempfindliche Spülen, beispielsweise für Spülen aus einem Keramikwerkstoff und/oder aus einem Verbundwerkstoff.

Eine in den Fig. 11 bis 17 dargestellte, nicht zur beanspruchten Erfindung gehörende zweite Verwendung der vorstehend beschriebenen Verpackung 100 unterscheidet sich von der in den Fig. 1 bis 10 dargestellten ersten Verwendung dadurch, dass die verpackte Spüle 102' ein schmaleres Zusatzbecken 106 und daher eine geringere Länge L (Erstreckung in der Längsrichtung 116) aufweist.

Daher ist es bei der Verpackung dieser Spüle weder möglich noch erforderlich, die rechten Basiskörper 142a, 142b an ihren langseitigen Abschnitten 144 durch Hinzufügen der Zusatzkörper 214 zu verlängern.

Die Stützanordnung 132, welche den Randbereich 136 der verpackten Spüle 102 aufnimmt und die Spüle 102' abstützt, umfasst bei dieser Verwendung daher vier Stützkörper 134, welche jeweils nur einen Basiskörper 142 umfassen, während die Zusatzkörper 214 weggelassen werden.

Die Basiskörper 142a, 142b, 142c und 142d sind mit den vorstehend beschriebenen Basiskörpern 142a, 142b, 142c bzw. 142d identisch.

Die Breite des Spaltes 266 zwischen den schmalseitigen Stirnseiten 176 der Basiskörper 142 ist bei der zweiten Verwendung gleich breit wie bei der ersten Verwendung.

Der Spalt 264 zwischen den einander gegenüberliegenden langseitigen Stirnseiten 184 der Basiskörper 142 ist bei dieser Verwendung der Verpackung 100 breiter als bei der ersten Verwendung, jedoch noch schmal genug, um die langseitigen Randabschnitte 138 der Spüle 102' ausreichend abzustützen und gegen Stoßbeanspruchungen zu schützen.

Es ist also möglich, unter Verwendung derselben Basiskörper 142, durch optionale Hinzunahme der Zusatzkörper 214, unterschiedlich lange Spülen 102, 102' bruch- und stoßsicher zu verpacken.

Im Übrigen stimmt die in den Fig. 11 bis 17 dargestellte zweite Verwendung der Verpackung 100 für eine Spüle 102 hinsichtlich Aufbau, Funktion und Herstellungsweise mit der in den Fig. 1 bis 10 dargestellten ersten Verwendung überein, auf deren vorstehende Beschreibung insoweit Bezug genommen wird.

## Patentansprüche

1. Verpackung für eine Spüle (102),
umfassend mindestens einen Stützkörper (134), der mindestens einen Aufnahmekanal (162) für einen Randbereich (136) der Spüle (102) umfasst,
wobei mindestens ein Stützkörper (134) mindestens einen Basiskörper (142) und mindestens einen Zusatzkörper (214), der mit dem Basiskörper (142) formschlüssig verbunden ist, umfasst,
**dadurch gekennzeichnet,**
**dass** der Basiskörper (142) und der Zusatzkörper (214) jeweils einen Aufnahmekanal (162, 258) für einen Randabschnitt (138, 140) der Spüle (102) aufweisen.

2. Verpackung nach Anspruch 1, **dadurch gekennzeichnet, dass** der Basiskörper (142) und/oder der Zusatzkörper (214) jeweils mindestens einen Dämpfungsvorsprung (174, 180, 182, 188, 192, 194, 196, 204, 206, 212, 256, 260, 262) aufweisen.

3. Verpackung nach Anspruch 2, **dadurch gekennzeichnet, dass** der Basiskörper (142) und/oder der Zusatzkörper (214) jeweils mindestens einen Dämpfungsvorsprung (174, 180, 182, 188, 256) aufweisen, der in einer Standardstellung, in welcher die Verpackung (100) und die darin verpackte Spüle (102) auf einem horizontalen Untergrund ruht, zumindest teilweise vertikal über oder vertikal unter einem Randabschnitt (138, 140) der Spüle (102) angeordnet ist.

4. Verpackung nach einem der Ansprüche 1 bis 3, **dadurch gekennzeichnet, dass** der Zusatzkörper (214) mindestens einen Dämpfungsvorsprung (180, 182) aufweist, der zumindest teilweise in einem Bereich des Stützkörpers (134) angeordnet ist, dessen Abstand von einer vertikalen Quermittelebene (186) der verpackten Spüle (102) weniger als ein Viertel der Länge (L) der Spüle (102) beträgt.

5. Verpackung nach einem der Ansprüche 1 bis 4, **dadurch gekennzeichnet, dass** der Basiskörper (142) gewinkelt ausgebildet ist.

6. Verpackung nach einem der Ansprüche 1 bis 5, **dadurch gekennzeichnet, dass** der Basiskörper (142) und/oder der Zusatzkörper (214) mindestens einen Haltevorsprung (244) aufweist, der in eine Halteausnehmung (216) des Zusatzkörpers (214) bzw. des Basiskörpers (142) eingreift, wenn der Basiskörper (142) und der Zusatzkörper (214) formschlüssig miteinander verbunden sind.

7. Verpackung nach Anspruch 6, **dadurch gekennzeichnet, dass** mindestens ein Haltevorsprung (244) mindestens eine Hinterschneidung (254) aufweist.

8. Verpackung nach einem der Ansprüche 6 oder 7, **dadurch gekennzeichnet, dass** mindestens eine Halteausnehmung (216) mindestens eine Hinterschneidung (228) aufweist.

9. Verpackung nach einem der Ansprüche 6 bis 8, **dadurch gekennzeichnet, dass** der Basiskörper (142) und/oder der Zusatzkörper (214) jeweils mindestens einen Positioniervorsprung (246, 248) aufweist, der hinterschneidungsfrei in eine Positionierausnehmung (218, 220) an dem Zusatzkörper (214) bzw. an dem Basiskörper (142) eingreift.

10. Verpackung nach einem der Ansprüche 1 bis 9, **dadurch gekennzeichnet, dass** der Basiskörper (142) und der Zusatzkörper (214) jeweils einen Aufnahmekanal (162, 258) für einen Randabschnitt (138) der Spüle (102) aufweisen und quer zur Erstreckungsrichtung (116) des Aufnahmekanals (162, 258) zusammensteckbar sind.

11. Verpackung nach einem der Ansprüche 1 bis 10, **dadurch gekennzeichnet, dass** der Basiskörper (142) und der Zusatzkörper (214) voneinander lösbar sind.

12. Verpackung nach einem der Ansprüche 1 bis 11, **dadurch gekennzeichnet, dass** der Basiskörper (142) und/oder der Zusatzkörper (214) eine in einer Standardstellung, in welcher die Verpackung (100) und die darin verpackte Spüle (102) auf einem horizontalen Untergrund ruht, oben liegende Hälfte und eine in der Standardstellung unten liegende Hälfte aufweist, wobei die oben liegende Hälfte eine größere Anzahl von Dämpfungsvorsprüngen (174, 182, 188, 196, 204, 256, 262) aufweist als die unten liegende Hälfte.

13. Verpackung nach einem der Ansprüche 1 bis 12, **dadurch gekennzeichnet, dass** der Zusatzkörper (214) mindestens einen Dämpfungsvorsprung (262) aufweist, der in einer Standardstellung, in welcher die Verpackung (100) und die darin verpackte Spüle (102) auf einem horizontalen Untergrund ruht, sich in im Wesentlichen horizontaler Richtung von einer der verpackten Spüle (102) abgewandten Außenseite (236) des Zusatzkörpers (214) weg erstreckt.

14. Verpackung nach einem der Ansprüche 1 bis 13, **dadurch gekennzeichnet, dass** der Zusatzkörper (214) mindestens einen ersten Dämpfungsvorsprung (256) aufweist, der in einer Standardstellung, in welcher die Verpackung (100) und die darin verpackte Spüle (102) auf einem horizontalen Untergrund ruht, zumindest teilweise vertikal über einem Randabschnitt (138) der verpackten Spüle (102) angeordnet ist, und mindestens einen zweiten Dämpfungsvorsprung (260) aufweist, der in der Standardstellung zumindest teilweise vertikal unter einem Randabschnitt (138) der verpackten Spüle (102) angeordnet ist, wobei der erste Dämpfungsvorsprung (256) und der zweite Dämpfungsvorsprung (260) längs des Randabschnitts (138) der verpackten Spüle (102) gegeneinander versetzt angeordnet sind.

## Claims

1. Packaging for a sink unit (102),
comprising at least one support body (134), which comprises at least one receiving channel (162) for an edge region (136) of the sink unit (102),
wherein at least one support body (134) comprises at least one basic body (142) and at least one additional body (214) that is positively connected to the basic body (142),
**characterized in**
**that** the basic body (142) and the additional body (214) each have a receiving channel (162, 258) for an edge portion (138, 140) of the sink unit (102).

2. Packaging according to claim 1, **characterized in that** the basic body (142) and/or the additional body (214) each have at least one damping projection (174, 180, 182, 188, 192, 194, 196, 204, 206, 212, 256, 260, 262).

3. Packaging according to claim 2, **characterized in that** the basic body (142) and/or the additional body (214) each have at least one damping projection (174, 180, 182, 188, 256) that in a standard position, in which the packaging (100) and the sink unit (102) packaged therein are resting on a horizontal base, is at least partially disposed vertically above or vertically below an edge portion (138, 140) of the sink unit (102).

4. Packaging according to one of claims 1 to 3, **characterized in that** the additional body (214) has at least one damping projection (180, 182) that is at least partially disposed in a region of the support body (134), the spacing of which from a vertical transverse centre plane (186) of the packaged sink unit (102) is less than a quarter of the length (L) of the sink unit (102).

5. Packaging according to one of claims 1 to 4, **characterized in that** the basic body (142) is of an angular configuration.

6. Packaging according to one of claims 1 to 5, **characterized in that** the basic body (142) and/or the additional body (214) has at least one retaining projection (244) that engages into a retaining recess (216) of the additional body (214) and/or of the basic body (142) when the basic body (142) and the additional body (214) are connected positively to one another.

7. Packaging according to claim 6, **characterized in that** at least one retaining projection (244) has at least one undercut (254).

8. Packaging according to one of claims 6 or 7, **characterized in that** at least one retaining recess (216) has at least one undercut (228).

9. Packaging according to one of claims 6 to 8, **characterized in that** the basic body (142) and/or the additional body (214) each have at least one positioning projection (246, 248) that engages in an undercut-free manner into a positioning recess (218, 220) of the additional body (214) or of the basic body respectively (142).

10. Packaging according to one of claims 1 to 9, **characterized in that** the basic body (142) and the additional body (214) each have a receiving channel (162, 258) for an edge portion (138) of the sink unit (102) and are fittable together transversely of the direction of extent (116) of the receiving channel (162, 258).

11. Packaging according to one of claims 1 to 10, **characterized in that** the basic body (142) and the additional body (214) are detachable from one another.

12. Packaging according to one of claims 1 to 11, **characterized in that** the basic body (142) and/or the additional body (214) comprises one half that in a standard position, in which the packaging (100) and the sink unit (102) packaged therein are resting on a horizontal base, is in an upper position and one half that in the standard position is in a lower position, wherein the upper half has a larger number of damping projections (174, 182, 188, 196, 204, 256, 262) than the lower half.

13. Packaging according to one of claims 1 to 12, **characterized in that** the additional body (214) has at least one damping projection (262) that in a standard position, in which the packaging (100) and the sink unit (102) packaged therein are resting on a horizontal base, extends in substantially horizontal direction away from an external side (236) of the additional body (214) remote from the packaged sink unit (102).

14. Packaging according to one of claims 1 to 13, **characterized in that** the additional body (214) has at least one first damping projection (256), which in a standard position, in which the packaging (100) and the sink unit (102) packaged therein are resting on a horizontal base, is at least partially disposed vertically above an edge portion (138) of the packaged sink unit (102), and at least one second damping projection (260), which in the standard position is at least partially disposed vertically below an edge portion (138) of the packaged sink unit (102), wherein the first damping projection (256) and the second damping projection (260) are disposed in a mutually offset manner along the edge portion (138) of the packaged sink unit (102).

## Revendications

1. Emballage pour un évier (102),
comprenant au moins un corps support (134) qui comporte au moins un canal de réception (162) pour une zone de bord (136) de l'évier (102),
au moins un corps support (134) comprenant au moins un corps de base (142) et au moins un corps supplémentaire (214) qui est relié au corps de base (142) par complémentarité de forme,
**caractérisé en ce que**
le corps de base (142) et le corps supplémentaire (214) présentent respectivement un canal de réception (162, 258) pour un rebord (138, 140) de l'évier (102).

2. Emballage selon la revendication 1, **caractérisé en ce que** le corps de base (142) et/ou le corps supplémentaire (214) présentent respectivement au moins une saillie d'amortissement (174, 180, 182, 188, 192, 194, 196, 204, 206, 212, 256, 260, 262).

3. Emballage selon la revendication 2, **caractérisé en ce que** le corps de base (142) et/ou le corps supplémentaire (214) présentent respectivement au moins une saillie d'amortissement (174, 180, 182, 188, 256), qui est agencée dans une position standard, dans laquelle l'emballage (100) et l'évier (102) qui y est emballé reposent sur un support horizontal, au moins en partie verticalement au-dessus ou verticalement en-dessous d'un rebord (138, 140) de l'évier (102).

4. Emballage selon l'une quelconque des revendications 1 à 3, **caractérisé en ce que** le corps supplémentaire (214) présente au moins une saillie d'amortissement (180, 182), qui est agencée au moins en partie dans une zone du corps support (134), dont la distance par rapport à un plan médian transversal vertical (186) de l'évier (102) emballé est inférieure à un quart de la longueur (L) de l'évier (102).

5. Emballage selon l'une quelconque des revendications 1 à 4, **caractérisé en ce que** le corps de base (142) est réalisé de manière angulaire.

6. Emballage selon l'une quelconque des revendications 1 à 5, **caractérisé en ce que** le corps de base (142) et/ou le corps supplémentaire (214) présente au moins une saillie de retenue (244) qui vient en prise dans un évidement de retenue (216) du corps supplémentaire (214) respectivement du corps de base (142) lorsque le corps de base (142) et le corps supplémentaire (214) sont reliés l'un à l'autre par complémentarité de forme.

7. Emballage selon la revendication 6, **caractérisé en ce qu'**au moins une saillie de retenue (244) présente au moins une contre-dépouille (254).

8. Emballage selon l'une quelconque des revendications 6 ou 7, **caractérisé en ce qu'**au moins un évidement de retenue (216) présente au moins une contre-dépouille (228).

9. Emballage selon l'une quelconque des revendications 6 à 8, **caractérisé en ce que** le corps de base (142) et/ou le corps supplémentaire (214) présente respectivement au moins une saillie de positionnement (246, 248) qui vient en prise sans contre-dépouille dans un évidement de positionnement (218, 220) au niveau du corps supplémentaire (214) respectivement au niveau du corps de base (142).

10. Emballage selon l'une quelconque des revendications 1 à 9, **caractérisé en ce que** le corps de base (142) et le corps supplémentaire (214) présentent respectivement un canal de réception (162, 258) pour un rebord (138) de l'évier (102) et peuvent être enfichés l'un dans l'autre transversalement au sens d'extension (116) du canal de réception (162, 258).

11. Emballage selon l'une quelconque des revendications 1 à 10, **caractérisé en ce que** le corps de base (142) et le corps supplémentaire (214) peuvent être séparés l'un de l'autre.

12. Emballage selon l'une quelconque des revendications 1 à 11, **caractérisé en ce que** le corps de base (142) et/ou le corps supplémentaire (214) présente une moitié située en haut dans une position standard, dans laquelle l'emballage (100) et l'évier (102) qui y est emballé reposent sur un support horizontal, et une moitié située en bas dans la position standard, la moitié située en haut présentant un plus grand nombre de saillies d'amortissement (174, 182, 188, 196, 204, 256, 262) que la moitié située en bas.

13. Emballage selon l'une quelconque des revendications 1 à 12, **caractérisé en ce que** le corps supplémentaire (214) présente au moins une saillie d'amortissement (262) qui s'éloigne dans une position standard, dans laquelle l'emballage (100) et l'évier (102) qui y est emballé reposent sur un support horizontal, d'un côté extérieur (236) du corps supplémentaire (214) opposé à l'évier (102) emballé dans une direction essentiellement horizontale.

14. Emballage selon l'une quelconque des revendications 1 à 13, **caractérisé en ce que** le corps supplémentaire (214) présente au moins une première saillie d' amortissement (256) qui est agencée dans une position standard, dans laquelle l'emballage (100) et l'évier (102) qui y est emballé reposent sur un support horizontal, au moins en partie verticalement au-dessus d'un rebord (138) de l'évier (102) emballé et au moins une deuxième saillie d'amortissement (260) qui est agencée dans la position standard au moins en partie verticalement en-dessous d'un rebord (138) de l'évier (102) emballé, la première saillie d'amortissement (256) et la deuxième saillie d'amortissement (260) étant agencées de manière décalée l'une par rapport à l'autre le long du rebord (138) de l'évier (102) emballé.
